# EUROPÄISCHE PATENTANMELDUNG

(11) **EP 4 726 151 A1**
(43) Veröffentlichungstag der Anmeldung: **15.04.2026**
(21) Anmeldenummer: 24206230.5
(22) Anmeldetag: 11.10.2024
(51) Int. Cl.: E05B 65/10, E05B 15/04

(54) **BETÄTIGUNGSEINHEIT FÜR PANIKTÜRVERSCHLUSS UND PANIKTÜRVERSCHLUSS MIT EINER SOLCHEN BETÄTIGUNGSEINHEIT**

(71) Anmelder: BKS GmbH, 42549 Velbert (DE)
(72) Erfinder: Küpper, Justin, 42549 Heiligenhaus (DE); Kittlitz, Thomas, 40549 Düsseldorf (DE); Teubner, Uwe, 42111 Wuppertal (DE)
(74) Vertreter: DREISS Patentanwälte PartG mbB

(57) **Zusammenfassung**

Die Erfindung betrifft eine Betätigungseinheit (10), mit einem einen Basisabschnitt (20) umfassenden Grundteil (12), einem Hebelarm (14), und einer Griffstange (16), wobei das Grundteil (12) eine Lagerstelle (17) aufweist, an der der Hebelarm (14) an einem Ende schwenkbar gelagert ist und zwischen einer unbetätigten und betätigten Stellung verschwenkbar ist, wobei der Hebelarm (14) am anderen Ende mit der Griffstange (16) verbunden ist und einen Hohlraum (24) aufweist, in dem ein Führungselement (26) und ein hiermit geführtes Federelement (28) angeordnet sind, wobei das Führungselement (26) an seinem dem Grundteil (12) zugewandten Ende eine Kontur (30) aufweist, die an einer am Grundteil (12) ausgebildeten Gegenkontur (32) anliegt, wobei die Gegenkontur (32) ortsfest am Grundteil (12) ausgebildet ist, wobei die Kontur (30) und die Gegenkontur (32) ein Gelenk definieren, dessen Gelenkachse (34) exzentrisch zur Schwenkachse (18) des Hebelarms (14) angeordnet ist.

## Beschreibung

Die Erfindung betrifft eine Betätigungseinheit für einen Paniktürverschluss mit Merkmalen des Oberbegriffs von Anspruch 1. Weiter betrifft die Erfindung einen Paniktürverschluss sowie eine Tür- oder Fensteranordnung mit den Merkmalen der jeweils nebengeordneten Ansprüche.

Eine Betätigungseinheit für einen Paniktürverschluss der eingangs genannten Art ist der Anmelderin aus der Praxis bekannt und bspw. unter der Bezeichnung "BKS Stangengriff für Gangflügel B-74000" am Markt erhältlich. Diese Betätigungseinheit weist zwei Grundteile, zwei Hebelarme und eine Griffstange auf, die mit den Hebelarmen verbunden ist. Die Hebelarme sind jeweils schwenkbar an einem der Grundteile gelagert und mittels unterschiedlicher Schenkelfedern (unterschiedliche Windungsrichtung und unterschiedliche Schenkel) in die unbetätigte Stellung vorgespannt. Beim Verschwenken der Griffstange von der unbetätigten Stellung in die betätigte Stellung nimmt das Drehmoment zu (stärkerer Widerstand) je weiter die Griffstange betätigt wird, obwohl an sich weniger Drehmoment benötigt werden würde, um die Griffstange und die Hebelarme in die unbetätigte Stellung zurück zu schwenken. Zudem werden unterschiedliche Schenkelfedern für das linke und rechte Grundteil benötigt. Die Schenkelfeder beansprucht am Grundteil jeweils einen entsprechenden Bauraum, so dass die Anordnung weiterer Komponenten und die Größe eines Gehäuses der Grundteile vorgegeben ist. Somit besteht Optimierungspotential.

Der Erfindung liegt die Aufgabe zugrunde, bei einer Betätigungseinheit mit einfachen konstruktiven Mitteln geringere Bedienkräfte und eine kompakte Bauweise zu ermöglichen.

Die Erfindung löst diese Aufgabe durch eine Betätigungseinheit mit den Merkmalen von Anspruch 1.

Die Betätigungseinheit ist für einen Paniktürverschluss eingerichtet und/oder bestimmt. Die Betätigungseinheit weist zumindest ein Grundteil auf, welches zumindest einen

Basisabschnitt aufweist. Weiter weist die Betätigungseinheit mindestens einen Hebelarm und eine Griffstange auf.

Das Grundteil weist jeweils eine Lagerstelle auf, an der der Hebelarm jeweils an einem Ende (erstes Ende) um eine Schwenkachse schwenkbar gelagert ist und zwischen einer unbetätigten Stellung ("Ruhestellung"; Hebelarm vom Grundteil weg verschwenkt) und einer betätigten Stellung ("Panikstellung"; Hebelarm zum Grundteil hin verschwenkt) verschwenkbar ist. Am anderen Ende (zweites Ende) ist der Hebelarm jeweils mit der Griffstange verbunden.

Der Hebelarm weist einen Hohlraum auf oder ist mit anderen Worten zumindest abschnittsweise hohl ausgebildet. Im Hohlraum sind ein Führungselement und ein mittels des Führungselements geführtes Federelement angeordnet. Das Führungselement und das Federelement sind dazu eingerichtet, um den Hebelarm bzw. die Griffstange in der unbetätigten Stellung (vom Grundteil weg verschwenkt) zu halten. Das Federelement kann bspw. als eine Druckfeder ausgebildet sein.

Das Führungselement weist an seinem dem Grundteil zugewandten Ende eine Kontur auf, die an einer am Grundteil ausgebildeten Gegenkontur anliegt. Die Gegenkontur kann zumindest teilweise komplementär zur Kontur des Führungselements ausgebildet sein.

Die Gegenkontur ist ortsfest am Grundteil ausgebildet (und damit auch bezogen auf die Schwenkachse des Hebelarms ortsfest angeordnet). Die Kontur und die Gegenkontur definieren ein Gelenk, dessen Gelenkachse exzentrisch zur Schwenkachse des Hebelarms angeordnet ist.

Dabei hält das Federelement über das Führungselement den Hebelarm (sofern unbetätigt) in der unbetätigten Stellung. Bei einem Betätigen der Griffstange in Richtung der betätigten Stellung muss gegen die Kraft des Federelements gearbeitet werden.

Indem das Federelement im Hebelarm angeordnet ist, lässt sich das Grundteil und ggf. ein das Grundteil bedeckende Gehäuse vergleichsweise kompakt ausgestalten. Im Vergleich zu bisherigen Lösungen (bspw. das o.g. B-74000) kann aufgrund des kompakteren Grundteils und Gehäuses die Griffstange verlängert werden, so dass die Betätigungseinheit normgemäß auch auf in der Breite vergleichsweise schmale Tür- oder Fensterflügel montiert werden darf. Weiter können an beiden Hebelarmen das gleiche Federelement zum Einsatz kommen, was Erstausrüstung und Ersatzteilbeschaffung vereinfacht.

Der Basisabschnitt des Grundteils kann an der von der Schwenkachse bzw. dem Hebelarm abgewandten Seite eine Montageseite oder Montagefläche aufweisen, mit der das Grundteil an einem Flügel einer Tür oder eines Fensters montierbar ist.

Das Grundteil kann zudem einen vom Basisabschnitt abragenden und einen Winkel mit dem Basisabschnitt einschließenden Wandabschnitt aufweisen. Die Mittellängsebene des Basisabschnitts und die Mittellängsebene des Wandabschnitts können orthogonal zueinander orientiert sein.

Die Lagerstelle, an der der Hebelarm an einem Ende um eine Schwenkachse schwenkbar gelagert ist, kann am Wandabschnitt ausgebildet sein. Am Basisabschnitt kann eine Nuss um eine Drehachse drehbar gelagert sein, die bspw. mittels eines Vierkants mit einem Einsteckschloss (Schlossnuss) eines Paniktürverschlusses gekoppelt werden oder sein kann.

Am Grundteil, insbesondere zwischen der Nuss und dem Wandabschnitt, kann ein Getriebe angeordnet sein, über welches der Hebelarm mit der Nuss gekoppelt ist, so dass bei einem Verschwenken des Hebelarms um die Schwenkachse (über das Getriebe) die Nuss um deren Drehachse gedreht werden kann bzw. drehend angetrieben werden kann.

Der Hebelarm kann an einer Seite, insbesondere an einer dem Grundteil zugewandten Seite, offen ausgebildet sein. Somit ist der Hohlraum des Hebelarms dem Grundteil zugewandt und zum Grundteil hin offen. Der Hebelarm kann an einer weiteren Seite, insbesondere an einer vom Grundteil abgewandten Seite, geschlossen ausgebildet sein.

Als Betätigungseinheit wird vorliegend die auf einen Tür- oder Fensterflügel montierbare oder montierte Vorrichtung bezeichnet, die zur Auslösung des Paniktürverschlusses dient und als Typ-A-Stangebetätigung (Griffstange nach EN 1125) ausgebildet ist.

Im Konkreten kann die Betätigungseinheit zwei Grundteile, zwei Hebelarme und eine Griffstange aufweisen, die mit den Hebelarmen verbunden ist. Die Hebelarme sind jeweils schwenkbar an einem der Grundteile gelagert. Unabhängig davon kann das Führungselement als bspw. lasergeschnittener oder gestanzter, Zweiflach ausgebildet sein.

Im Rahmen einer bevorzugten Ausgestaltung kann das Federelement als eine Schraubenfeder ausgebildet sein und das Führungselement kann durch den Federinnenraum (zentraler Hohlraum der Schraubenfeder) hindurchgeführt sein. Dadurch ist eine besonders kompakte und materialsparende Ausgestaltung von Schraubenfeder und Führungselement realisiert. Die Schraubenfeder ist insbesondere als Druckfeder ausgebildet. Druckfedern weisen eine höhere Dauerfestigkeit als Schenkelfedern auf. Das Risiko eines Federbruchs ist somit auf ein Minimum reduziert.

In zweckmäßiger Weise kann das Führungselement einen Absatz aufweisen, an dem das Führungselement von einem ersten Querschnitt (Führungselementabschnitt mit einem ersten Querschnitt), der durch den Federinnenraum der Schraubenfeder hindurchgeführt ist, zu einem zweiten Querschnitt (Führungselementabschnitt mit einem zweiten Querschnitt) übergeht, der die Windungen der Schraubenfeder überragt, so dass der Absatz einen Anschlag für die Schraubenfeder bildet (erster Anschlag). Somit ist mit einfachen konstruktiven Mitteln ein Federanschlag gebildet. Der Absatz bildet insbesondere einen Anschlag zu dem Ende des Führungselements hin, an dem sich die Kontur des Führungselements befindet (dem Grundteil zugewandt). Im Führungselementabschnitt mit dem ersten Querschnitt können die der offenen Seite und der geschlossenen Seite des Hebelarms zugewandten Seitenkanten (Schmalseiten des Zweiflachs) als Führungsflächen für das Federelement bzw. die Schraubenfeder dienen.

Im Konkreten kann im Hohlraum ein Vorsprung vorstehen, der einen Durchgang aufweist, durch den sich das Führungselement erstreckt, wobei die Schraubenfeder an einer (der Schraubenfeder zugewandten) Seite des Vorsprungs anliegt, so dass der Vorsprung einen weiteren Anschlag für die Schraubenfeder bildet (zweiter Anschlag). Somit kann auf einfache Weise das Führungselement an dem von dem Grundteil abgewandten Ende am Durchgang des Vorsprungs geführt werden, wobei der Vorsprung zudem als Anschlag für die Schraubenfeder dient. Der Vorsprung erstreckt sich insbesondere von der geschlossenen Seite des Hebelarms (vom Grundteil abgewandt) zur offenen Seite des Hebelarms (dem Grundteil zugewandt). Vorzugsweise ragt der Vorsprung nicht aus dem Hebelarm heraus. Der Durchgang kann als ein Schlitz ausgebildet sein, der zur offenen Seite des Hebelarms bzw. zum Grundteil hin offen ist. Dies begünstigt Einbau- und Wartungsarbeiten, bspw. einen Austausch der Schraubenfeder und/oder des Führungselements.

Im Rahmen einer bevorzugten Ausgestaltung kann der Vorsprung zumindest an der der Schraubenfeder zugewandten Seite zur Schraubenfeder hin (zumindest am freien Ende des Vorsprungs) angewinkelt sein, so dass die Schraubenfeder im Hohlraum gesichert ist. "Zur Schraubenfeder hin angewinkelt" meint, dass die der Schraubenfeder zugewandte Seite des Vorsprungs zumindest abschnittsweise mit der Mittellängsachse des Hebelarms und/oder mit der geschlossenen Seite des Hebelarms (vom Grundteil abgewandte Seite) einen Winkel von weniger als 90° einschließt, vorzugsweise einen Winkel von 60°-80°. Dadurch ist die Schraubenfeder im Hebelarm (Hohlraum) gegen ungewolltes Lösen gesichert. Ohne äußere Einflüsse springt die Schraubenfeder nicht aus dem Hebelarm (Hohlraum) heraus. Vielmehr muss die Schraubenfeder zum Lösen komprimiert werden, so dass das der Griffstange zugewandte Ende der Schraubenfeder das freie Ende des Vorsprungs (dem Grundteil zugewandt) passieren kann.

Wie bereits angedeutet, muss sich der Winkel bzw. die angewinkelte Ausgestaltung nicht entlang des gesamten Vorsprungs erstrecken (eine solche Ausführung ist jedoch ebenfalls denkbar), sollte vorzugsweise jedoch zumindest am freien Ende des Vorsprungs (distales Ende) ausgebildet sein (erster angewinkelter Abschnitt). Am proximalen Ende des Vorsprungs (geschlossene Seite, vom Grundteil abgewandt) kann der Vorsprung einen Abschnitt mit anderem Winkel aufweisen (weiterer angewinkelter Abschnitt).

In zweckmäßiger Weise kann sich das Führungselement zumindest in dem Bereich, in dem sich das Federelement und das Führungselement überlappen (Überlappungsbereich), bogenförmig erstrecken. Mit anderen Worten kann sich die Mittellinie bzw. Mittellängsachse des Führungselements im Überlappungsbereich entlang einer bogenförmigen Kurve erstrecken. Dies erlaubt eine hinreichend lange Ausgestaltung des Federelements, wobei der Querschnitt des Hebelarms kompakt gehalten werden kann.

In vorteilhafter Weise kann der Basisabschnitt des Grundteils eine Mittellängsebene aufweisen, wobei die Schwenkachse des Hebelarms und die Gelenkachse zueinander und zur Mittellängsebene parallel orientiert sind, wobei die Gelenkachse zur Mittellängsebene des Basisabschnitts einen geringeren Abstand aufweist als die Schwenkachse des Hebelarms. Dies trägt zu einer geringen Bauhöhe orthogonal zur Mittellängsebene des Basisabschnitts bzw. orthogonal zur Flachseite eines Tür- oder Fensterflügels bei, auf der die Betätigungseinheit montiert ist.

In zweckmäßiger Weise kann am Basisabschnitt eine Nuss um eine Drehachse drehbar gelagert sein, wobei die Drehachse orthogonal zur Mittellängsebene des Basisabschnitts orientiert ist, und wobei die Gelenkachse einen geringeren Abstand von der Drehachse der Nuss aufweist als die Schwenkachse des Hebelarms.

Die beiden voranstehenden Maßnahmen tragen jeweils für sich gesehen als auch in Kombination dazu bei, das bei Betätigung der Griffstange ein deutlich harmonischerer Kraftverlauf entsteht. So wird das Drehmoment beim Betätigen der Griffstange von der unbetätigten Stellung zur betätigen Stellung hin kleiner (bessere Betätigungskräfte bei der Normprüfung). So werden mit zunehmender Betätigung der Griffstange sowohl der Kraftarm (Abstand Punkt der Krafteinwirkung zwischen Kontur und Gegenkontur (Gelenk) zur Schwenkachse des Hebelarms) als auch die darauf wirkende Kraft minimiert, obwohl sich das Federelement bzw. die Druckfeder (Schraubenfeder) spannt. Somit passt sich das Moment, welches durch die Druckfeder und die Geometrie der Komponenten erzeugt wird, dem Moment an, welches tatsächlich für die Rückstellung der Hebelarme und der Griffstange in die unbetätigte Stellung benötigt wird.

Im Konkreten kann die Kontur des Führungselements konvex abgerundet sein und die Gegenkontur am Grundteil kann (komplementär hierzu) insbesondere konkav abgerundet sein. Dies sorgt für eine sichere Führung des Führungselements (Kontur) am Grundteil (Gegenkontur). Die Kontur bildet eine Art Gelenkkopf und die Gegenkontur bildet eine Art Gelenkpfanne. Die Gegenkontur kann vorzugsweise am Wandabschnitt des Grundteils angeordnet sein.

Die eingangs genannte Aufgabe wird auch durch einen Paniktürverschluss mit den Merkmalen des nebengeordneten Anspruchs gelöst. Hinsichtlich der hiermit erzielbaren Vorteile wird auf die diesbezüglichen Ausführungen zur Betätigungseinheit verwiesen.

Der Paniktürverschluss ist zur Verriegelung eines schwenkbaren Tür- oder Fensterflügels relativ zu einem Tür- oder Fensterrahmen eingerichtet und/oder bestimmt. Der Paniktürverschluss weist eine Betätigungseinheit mit einem oder mehreren der voranstehend beschriebenen Aspekte auf.

Im Rahmen einer bevorzugten Ausgestaltung kann eine (flügelseitigen) Schließeinrichtung mit zumindest einem Schließelement (Falle und/oder Riegel) vorgesehen sein, wobei die Schließeinrichtung mit der Betätigungseinheit derart gekoppelt ist, dass das Schließelement mittels der Betätigungseinheit betätigbar ist. Insbesondere kann das Schließelement zwischen einer (relativ zur Schließeinrichtung) ausgefahrenen Stellung und einer (relativ zur Schließeinrichtung) eingefahrenen Stellung verlagerbar sein. Die Schließeinrichtung kann als Einsteckschloss ausgebildet sein.

Im Konkreten kann die Nuss der Betätigungseinheit mittels eines Vierkants mit einer Nuss der Schließeinrichtung bzw. des Einsteckschlosses drehfest gekoppelt sein. Die Kopplung ist somit derart eingerichtet, dass bei einem Verschwenken der Griffstange nicht nur die Nuss der Betätigungseinheit, sondern (durch Kopplung mittels des Vierkants) auch die Nuss der Schließeinrichtung bzw. des Einsteckschlosses betätigt wird. Somit kann das Schließelement der Schließeinrichtung in die eingefahrene Stellung verlagert werden.

In zweckmäßiger Weise kann ein (rahmenseitiges) Schließblech vorgesehen sein, mit dem das Schließelement der Schließeinrichtung (in der ausgefahrenen Stellung) in Eingriff bringbar ist.

Zur weiteren Ausgestaltung des Paniktürverschlusses können die voranstehend erläuterten und/oder die nachfolgend noch erörterten Maßnahmen dienen.

Die eingangs genannte Aufgabe wird auch durch eine Tür- oder Fensteranordnung mit einem Rahmen (Tür- oder Fensterrahmen), einem schwenkbar am Rahmen gelagerten Flügel (Tür- oder Fensterflügel) und einem Paniktürverschluss mit einem oder mehreren der voranstehend beschriebenen Aspekte gelöst.

Die Betätigungseinheit und die Schließeinrichtung sind am Flügel der Tür- oder Fensteranordnung angeordnet und/oder befestigt. So kann die Betätigungseinheit auf einer Flachseite des Flügels montiert sein und die Schließeinrichtung kann auf oder im Flügel montiert sein, bspw. als Einsteckschloss. Die Betätigungseinheit und die Schließeinrichtung können mittels eines Vierkants gekoppelt sein, wie oben beschrieben. Das Schließblech kann am Rahmen montiert sein, so dass das Schließelement der Schließeinrichtung mit dem Schließblech in Eingriff bringbar ist.

Zur weiteren Ausgestaltung des Tür- oder Fensteranordnung können die voranstehend erläuterten und/oder die nachfolgend noch erörterten Maßnahmen dienen.

Die Erfindung wird nachfolgend anhand der Figuren näher erläutert, wobei gleiche oder funktional gleiche Elemente mit identischen Bezugszeichen versehen sind, ggf. lediglich einmal. Es zeigen:
- Fig.1: eine Ausführungsform einer Betätigungseinheit in einer perspektivischen Ansicht;
- Fig.2: die Betätigungseinheit aus Figur 1 in einer perspektivischen Explosionsdarstellung;
- Fig.3: ein Grundteil und einen Hebelarm der Betätigungseinheit aus Figur 1 in einer perspektivischen Teildarstellung;
- Fig.4: ein Grundteil und einen Hebelarm der Betätigungseinheit aus Figur 1 in einer teilweise geschnittenen Seitenansicht in unbetätigter Stellung; und
- Fig.5: ein Grundteil und einen Hebelarm der Betätigungseinheit aus Figur 1 in einer teilweise geschnittenen Seitenansicht in betätigter Stellung.

Figur 1 zeigt eine Türanordnung 200 mit einem Rahmen 202 und einem schwenkbar am Rahmen 202 gelagerten Flügel 204 (Flügel und Rahmen jeweils nur schematisch angedeutet). Der Flügel 204 kann relativ zum Rahmen 202 zwischen einer Offenstellung und einer Geschlossenstellung verschwenkt werden und bspw. mittels Türbändern am Rahmen 202 gelagert sein (nicht gezeigt).

Figur 1 zeigt außerdem einen Paniktürverschluss 100 zur Verriegelung und Entriegelung des Flügels 204 am Rahmen 202. Der Paniktürverschluss 100 weist eine Betätigungseinheit 10 auf, die am Flügel 204 montiert ist und weiter unten noch beschrieben wird.

Weiter weist der Paniktürverschluss 100 eine Schließeinrichtung 102 mit einem Schließelement 104 auf, wobei die Schließeinrichtung 102 vorliegend als Einsteckschloss ausgebildet ist. Bei dem Schließelement 104 kann es sich um eine Falle, einen Riegel oder einen Fallenriegel handeln.

Die Schließeinrichtung 102 ist mit der Betätigungseinheit 10 derart gekoppelt, dass das Schließelement 104 mittels der Betätigungseinheit 10 betätigbar ist, mithin also zwischen einer relativ zur Schließeinrichtung 102 eingefahrenen Stellung und einer relativ zur Schließeinrichtung 102 ausgefahrenen Stellung verlagert werden kann.

Am Rahmen 202 ist ein Schließblech 106 mit einer Öffnung 108 angeordnet, mit der das Schließelement 104 in Geschlossenstellung des Flügels 204 und in ausgefahrener Stellung des Schließelements 104 in Eingriff gebracht werden kann.

Wie bereits angedeutet, zeigt Figur 1 eine Betätigungseinheit 10 für einen Paniktürverschluss. Die Betätigungseinheit 10 weist vorliegend zwei Grundteile 12 auf, die jeweils durch eine Abdeckhaube 13 abgedeckt sind. Die Betätigungseinheit 10 weist außerdem zwei Hebelarme 14 und eine Griffstange 16 auf. Die Griffstange 16 kann mittels Koppelstücken 21 und Schrauben 25 an den Hebelarmen befestigt werden.

Die Grundteile 12 weisen jeweils eine Lagerstelle 17 auf, an der die Hebelarme 14 jeweils an einem Ende um eine Schwenkachse 18 schwenkbar gelagert sind (vgl. Figur 1 und 2). Im Beispiel wird hierzu jeweils eine Schulterpassschraube 19 durch entsprechende Öffnungen in der Lagerstelle 17 und dem Hebelarm 14 eingesetzt, so dass der Hebelarm 14 jeweils schwenkbar mit dem zugehörigen Grundteil 12 gekoppelt ist. So können die Hebelarme 14 jeweils zwischen einer unbetätigten Stellung ("Ruhestellung"; vgl. Figur 4) und einer betätigten Stellung ("Panikstellung"; vgl. Figur 5) verschwenkt werden. Die Hebelarme 14 sind am anderen Ende (vom Grundteil 12 abgewandt) jeweils mit der Griffstange 16 verbunden (vgl. Figur 1).

Nachfolgend werden Aufbau und Funktionsweise anhand einem der Grundteile 12 und einem der Hebelarme 14 beschrieben (vorliegend den linken Elementen), wobei das jeweils andere Grundteil 12 und der jeweils andere Hebelarm 14 analog aufgebaut sein können, bspw. spiegelsymmetrisch.

Das Grundteil 12 weist einen Basisabschnitt 20 und einen von dem Basisabschnitt 20 abragenden und einen Winkel mit dem Basisabschnitt 20 einschließenden Wandabschnitt 22 auf (vgl. Figur 2). Die Mittellängsebene 20' des Basisabschnitts 20 (vgl. Figur 4) und die Mittellängsebene des Wandabschnitts 22 (nicht eingezeichnet) sind im Beispiel orthogonal zueinander orientiert. Der Basisabschnitt 20 weist an der vom Wandabschnitt 22 bzw. der Schwenkachse 18 abgewandten Seite eine Montageseite 23 auf, mit der das Grundteil 12 am Flügel 204 montierbar ist. Die Lagerstelle 17, an der der Hebelarm 14 schwenkbar gelagert ist, ist vorliegend am Wandabschnitt 22 ausgebildet.

Der Hebelarm 14 weist einen Hohlraum 24 auf (vgl. Figur 4). Im Hohlraum 20 sind ein Führungselement 26 und ein mittels des Führungselements 22 geführtes Federelement 28 angeordnet. Das Führungselement 26 und das Federelement 28 sind dazu eingerichtet, um den Hebelarm 14 bzw. die Griffstange 16 in der unbetätigten Stellung (vgl. Figur 4) zu halten. Das Federelement 16 ist im Beispiel als Druckfeder ausgebildet und das Führungselement 26 als Zweiflach.

Das Führungselement 26 weist an seinem dem Grundteil 12 zugewandten Ende eine Kontur 30 auf, die an einer am Grundteil 12 ausgebildeten Gegenkontur 32 anliegt (vgl. Figur 4). Die Gegenkontur 32 ist zumindest teilweise komplementär zur Kontur 30 des Führungselements 26 ausgebildet. Im Beispiel ist die Kontur 30 konvex abgerundet und die Gegenkontur 32 konkav abgerundet.

Die Gegenkontur 32 ist ortsfest am Grundteil 12 ausgebildet, und zwar am Wandabschnitt 22. Damit ist die Gegenkontur 32 auch bezogen auf die Schwenkachse 18 des Hebelarms 14 ortsfest angeordnet. Die Kontur 30 und die Gegenkontur 32 definieren ein Gelenk, dessen Gelenkachse 34 exzentrisch zur Schwenkachse 18 des Hebelarms 14 angeordnet ist.

Das Federelement 28 hält über das Führungselement 26 den Hebelarm 14 in der unbetätigten Stellung. Bei einem Betätigen der Griffstange 16 in Richtung der betätigten Stellung (vgl. Figur 5) muss gegen die Kraft des Federelements 28 gearbeitet werden.

Der Hebelarm 14 ist vorliegend an einer dem Grundteil 12 zugewandten Seite 36 offen ausgebildet (Hohlraum 24 zum Grundteil 12 hin offen). Der Hebelarm 14 ist an einer vom Grundteil 12 abgewandten Seite 38 geschlossen ausgebildet.

Das Federelement 28 ist als eine Schraubenfeder 29 (Druckfeder) ausgebildet und das Führungselement 26 ist durch den Innenraum der Schraubenfeder 29 (zentraler Hohlraum) hindurchgeführt. Das Führungselement 28 weist einen Absatz 40 auf, an dem das Führungselement 28 von einem ersten Querschnitt 28', der durch den Federinnenraum der Schraubenfeder 29 hindurchgeführt ist, zu einem zweiten Querschnitt 28'' übergeht, der die Windungen der Schraubenfeder 29 überragt, so dass der Absatz 40 einen ersten Anschlag für die Schraubenfeder 29 bildet. Im Abschnitt des Führungselements 28 mit dem ersten Querschnitt 28' können die der offenen Seite 36 und der geschlossenen Seite 38 des Hebelarms 14 zugewandten Seitenkanten 42, 44 als Führungsflächen für die Schraubenfeder 29 dienen.

Im Hohlraum 24 steht ein Vorsprung 46 vor, der einen Durchgang 48 aufweist, durch den sich das Führungselement 26 erstreckt, wobei die Schraubenfeder 29 an einer (der Schraubenfeder 29 zugewandten) Seite 49 des Vorsprungs 46 anliegt, so dass der Vorsprung 46 einen zweiten Anschlag für die Schraubenfeder 29 bildet. Im Beispiel erstreckt sich der Vorsprung von der geschlossenen Seite 38 des Hebelarms 14 zur offenen Seite 36 des Hebelarms 14 und ragt aus dem Hebelarm 14 nicht heraus. Der Durchgang 48 ist vorliegend als Schlitz ausgebildet, der zur offenen Seite 36 des Hebelarms 14 hin offen ist.

Der Vorsprung 46 ist zumindest an der der Schraubenfeder 29 zugewandten Seite 49 zur Schraubenfeder 29 hin angewinkelt, zumindest am freien Ende des Vorsprungs 46, so dass die Schraubenfeder 29 im Hohlraum 24 gesichert ist. Vorliegend schließt die der Schraubenfeder 29 zugewandte Seite 49 des Vorsprungs 46 zumindest abschnittsweise mit der Mittellängsachse 50 des Hebelarms 14 und/oder mit der geschlossenen Seite 38 des Hebelarms 14 einen Winkel von weniger als 90° ein, bspw. einen Winkel von 60°-80°, und zwar am freien Ende (distales Ende) des Vorsprungs 46 (erster angewinkelter Abschnitt 49'). Am proximalen Ende des Vorsprungs 46 weist der Vorsprung 46 einen Abschnitt mit anderem Winkel auf (weiterer, geringer angewinkelter Abschnitt 49'').

Das Führungselement 26 erstreckt sich zumindest in dem Bereich, in dem sich das Federelement 28 (Schraubenfeder 29) und das Führungselement 26 überlappen (Überlappungsbereich), bogenförmig (vgl. Figur 4 und 5).

Wie oben erläutert, weist der Basisabschnitt 20 des Grundteils 12 eine Mittellängsebene 20' auf (vgl. Figur 4). Die Schwenkachse 18 des Hebelarms 14 und die Gelenkachse 34 sind zueinander und zur Mittellängsebene 20' des Basisabschnitts 20 parallel orientiert, wobei die Gelenkachse 34 zur Mittellängsebene 20' des Basisabschnitts 20 einen geringeren Abstand aufweist als die Schwenkachse 18 des Hebelarms 14 (vgl. Figur 4).

Am Basisabschnitt 20 des Grundteils 12 ist eine Nuss 54 um eine Drehachse 56 drehbar gelagert, wobei die Drehachse 56 orthogonal zur Mittellängsebene 20' des Basisabschnitts 20 orientiert ist (vgl. Figur 3 und 4). Die Gelenkachse 34 weist einen geringeren Abstand von der Drehachse 56 der Nuss 54 auf als die Schwenkachse 18 des Hebelarms 14 (vgl. Figur 4; Nuss 54 ist dort zur Übersichtlichkeit weggelassen). Die Nuss 54 kann mittels Schrauben 57 und eines Halteteils 58 am Basisabschnitt 20 des Grundteils verschraubt werden. Ein Gewindestift 59 kann in die Nuss 54 eingeschraubt werden, bspw. zu Einstellungszwecken.

Am Grundteil 12 ist zwischen der Nuss 54 und dem Wandabschnitt 22 ein Getriebe 60 angeordnet, über welches der Hebelarm 14 mit der Nuss 54 gekoppelt ist. Somit kann bei einem Verschwenken des Hebelarms 14 um die Schwenkachse 18 über das Getriebe 60 die Nuss 54 um deren Drehachse 56 drehend angetrieben werden.

Das Getriebe 60 weist ein erstes Getriebeelement 62 auf, welches drehfest mit dem Hebelarm 14 gekoppelt ist (vgl. Figur 2 und 3). Das Getriebe 60 weist zudem ein zweites Getriebeelement 64 auf, welches schwenkbar um eine weitere Schwenkachse 66 am Wandabschnitt 22 des Grundteils 12 gelagert ist sowie einerseits mit dem ersten Getriebeelement 62 und andererseits mit der Nuss 54 jeweils über eine Verzahnung oder einen Vorsprung in Eingriff ist.

Die weitere Schwenkachse 66 wird durch einen Zapfen 67 am Wandabschnitt 22 des Grundteils 12 definiert (vgl. Figur 2 und 3), an dem das zweite Getriebeelement 64 drehbar gelagert und mittels eines Sicherungsrings 68 gesichert ist.

Das zweite Getriebeelement 64 (großes Zahnradsegment) kann durch ein Austauschstück 65 (kleines Zahnradsegment) ausgetauscht werden. Auf diese Weise lässt sich im unbetätigten Zustand (vgl. Figur 4) der Abstand der Griffstange 16 zur Montageseite 23 bzw. zur Oberfläche eines Flügels 204 variieren (Einbau des Austauschstücks 65 führt zu geringerem Abstand).

## Patentansprüche

1. Betätigungseinheit (10) für einen Paniktürverschluss (100), mit einem zumindest einen Basisabschnitt (20) umfassenden Grundteil (12), einem Hebelarm (14), und einer Griffstange (16), wobei das Grundteil (12) eine Lagerstelle (17) aufweist, an der der Hebelarm (14) an einem Ende um eine Schwenkachse (18) schwenkbar gelagert ist und zwischen einer unbetätigten Stellung und einer betätigten Stellung verschwenkbar ist, wobei der Hebelarm (14) am anderen Ende mit der Griffstange (16) verbunden ist, **dadurch gekennzeichnet, dass** der Hebelarm (14) einen Hohlraum (24) aufweist, wobei im Hohlraum (24) ein Führungselement (26) und ein mittels des Führungselement (26) geführtes Federelement (28) angeordnet sind, wobei das Führungselement (26) an seinem dem Grundteil (12) zugewandten Ende eine Kontur (30) aufweist, die an einer am Grundteil (12) ausgebildeten Gegenkontur (32) anliegt, wobei die Gegenkontur (32) ortsfest am Grundteil (12) ausgebildet ist, wobei die Kontur (30) und die Gegenkontur (32) ein Gelenk definieren, dessen Gelenkachse (34) exzentrisch zur Schwenkachse (18) des Hebelarms (14) angeordnet ist, wobei das Federelement (28) den Hebelarm (14) in der unbetätigten Stellung hält und bei einem Betätigen der Griffstange (16) in Richtung der betätigten Stellung gegen die Kraft des Federelements (28) gearbeitet werden muss.

2. Betätigungseinheit (10) nach Anspruch 1, **dadurch gekennzeichnet, dass** das Federelement (28) als eine Schraubenfeder (29) ausgebildet ist und das Führungselement (26) durch den Federinnenraum hindurchgeführt ist.

3. Betätigungseinheit (10) nach Anspruch 2, **dadurch gekennzeichnet, dass** das Führungselement (26) einen Absatz (40) aufweist, an dem das Führungselement (26) von einem ersten Querschnitt (28'), der durch den Federinnenraum hindurchgeführt ist, zu einem zweiten Querschnitt (28'') übergeht, der die Windungen der Schraubenfeder (29) überragt, so dass der Absatz (40) einen Anschlag für die Schraubenfeder (29) bildet.

4. Betätigungseinheit (10) nach Anspruch 2 oder 3, **dadurch gekennzeichnet, dass** im Hohlraum (24) ein Vorsprung (46) vorsteht, der einen Durchgang (48) aufweist, durch den sich das Führungselement (26) erstreckt, wobei die Schraubenfeder (29) an einer Seite (49) des Vorsprungs (46) anliegt, so dass der Vorsprung (46) einen weiteren Anschlag für die Schraubenfeder (29) bildet.

5. Betätigungseinheit (10) nach Anspruch 4, **dadurch gekennzeichnet, dass** der Vorsprung (46) zumindest an der der Schraubenfeder (29) zugewandten Seite (49) zur Schraubenfeder (49) hin angewinkelt ist, so dass die Schraubenfeder (29) im Hohlraum (24) gesichert ist.

6. Betätigungseinheit (10) nach einem der voranstehenden Ansprüche, **dadurch gekennzeichnet, dass** sich das Führungselement (26) zumindest in dem Bereich, in dem sich das Federelement (28) und das Führungselement (26) überlappen, bogenförmig erstreckt.

7. Betätigungseinheit (10) nach einem der voranstehenden Ansprüche, **dadurch gekennzeichnet, dass** der Basisabschnitt (20) des Grundteils (12) eine Mittellängsebene (20') aufweist, wobei die Schwenkachse (18) des Hebelarms (14) und die Gelenkachse (34) zueinander und zur Mittellängsebene (20') des Basisabschnitts (20) parallel orientiert sind, wobei die Gelenkachse (34) zur Mittellängsebene (20') des Basisabschnitts (20) einen geringeren Abstand aufweist als die Schwenkachse (18) des Hebelarms (14).

8. Betätigungseinheit (10) nach einem der voranstehenden Ansprüche, **dadurch gekennzeichnet, dass** am Basisabschnitt (20) des Grundteils (12) eine Nuss (54) um eine Drehachse (56) drehbar gelagert ist, wobei die Drehachse (56) orthogonal zur Mittellängsebene (20') des Basisabschnitts (20) orientiert ist, und wobei die Gelenkachse (34) einen geringeren Abstand von der Drehachse (56) der Nuss (54) aufweist als die Schwenkachse (18) des Hebelarms (14).

9. Betätigungseinheit (10) nach einem der voranstehenden Ansprüche, **dadurch gekennzeichnet, dass** die Kontur (30) des Führungselements (26) konvex abgerundet ist und die Gegenkontur (32) am Grundteil (12) konkav abgerundet ist.

10. Paniktürverschluss (100) zur Verriegelung und/oder Entriegelung eines schwenkbaren Tür- oder Fensterflügels (204) an einem Tür- oder Fensterrahmen (202), mit einer Betätigungseinheit (10) nach einem der voranstehenden Ansprüche.

11. Paniktürverschluss (100) nach dem voranstehenden Anspruch, **dadurch gekennzeichnet, dass** eine Schließeinrichtung (102) mit zumindest einem Schließelement (104) vorgesehen ist, wobei die Schließeinrichtung (102) mit der Betätigungseinheit (10) derart gekoppelt ist, dass das Schließelement (104) mittels der Betätigungseinheit (10) betätigbar ist.

12. Paniktürverschluss (100) nach dem voranstehenden Anspruch, **dadurch gekennzeichnet, dass** ein Schließblech (106) vorgesehen ist, mit dem das Schließelement (104) der Schließeinrichtung (102) in Eingriff bringbar ist.

13. Tür- oder Fensteranordnung (200) mit einem Rahmen (202), einem schwenkbar am Rahmen (202) gelagerten Flügel 204) und einem Paniktürverschluss (100) nach einem der drei voranstehenden Ansprüche.

## Geänderte Patentansprüche

### Geänderte Patentansprüche gemäss Regel 137(2) EPÜ.

1. Betätigungseinheit (10) für einen Paniktürverschluss (100), mit einem zumindest einen Basisabschnitt (20) umfassenden Grundteil (12), einem Hebelarm (14), und einer Griffstange (16), wobei das Grundteil (12) eine Lagerstelle (17) aufweist, an der der Hebelarm (14) an einem Ende um eine Schwenkachse (18) schwenkbar gelagert ist und zwischen einer unbetätigten Stellung und einer betätigten Stellung verschwenkbar ist, wobei der Hebelarm (14) am anderen Ende mit der Griffstange (16) verbunden ist, wobei der Hebelarm (14) einen Hohlraum (24) aufweist, wobei im Hohlraum (24) ein Führungselement (26) und ein mittels des Führungselement (26) geführtes Federelement (28) angeordnet sind, wobei das Federelement (28) den Hebelarm (14) in der unbetätigten Stellung hält und bei einem Betätigen der Griffstange (16) in Richtung der betätigten Stellung gegen die Kraft des Federelements (28) gearbeitet werden muss, **dadurch gekennzeichnet, dass** das Führungselement (26) an seinem dem Grundteil (12) zugewandten Ende eine Kontur (30) aufweist, die an einer am Grundteil (12) ausgebildeten Gegenkontur (32) anliegt, wobei die Gegenkontur (32) ortsfest am Grundteil (12) ausgebildet ist, wobei die Kontur (30) und die Gegenkontur (32) ein Gelenk definieren, dessen Gelenkachse (34) exzentrisch zur Schwenkachse (18) des Hebelarms (14) angeordnet ist.

2. Betätigungseinheit (10) nach Anspruch 1, **dadurch gekennzeichnet, dass** das Federelement (28) als eine Schraubenfeder (29) ausgebildet ist und das Führungselement (26) durch den Federinnenraum hindurchgeführt ist.

3. Betätigungseinheit (10) nach Anspruch 2, **dadurch gekennzeichnet, dass** das Führungselement (26) einen Absatz (40) aufweist, an dem das Führungselement (26) von einem ersten Querschnitt (28'), der durch den Federinnenraum hindurchgeführt ist, zu einem zweiten Querschnitt (28'') übergeht, der die Windungen der Schraubenfeder (29) überragt, so dass der Absatz (40) einen Anschlag für die Schraubenfeder (29) bildet.

4. Betätigungseinheit (10) nach Anspruch 2 oder 3, **dadurch gekennzeichnet, dass** im Hohlraum (24) ein Vorsprung (46) vorsteht, der einen Durchgang (48) aufweist, durch den sich das Führungselement (26) erstreckt, wobei die Schraubenfeder (29) an einer Seite (49) des Vorsprungs (46) anliegt, so dass der Vorsprung (46) einen weiteren Anschlag für die Schraubenfeder (29) bildet.

5. Betätigungseinheit (10) nach Anspruch 4, **dadurch gekennzeichnet, dass** der Vorsprung (46) zumindest an der der Schraubenfeder (29) zugewandten Seite (49) zur Schraubenfeder (49) hin angewinkelt ist, so dass die Schraubenfeder (29) im Hohlraum (24) gesichert ist.

6. Betätigungseinheit (10) nach einem der voranstehenden Ansprüche, **dadurch gekennzeichnet, dass** sich das Führungselement (26) zumindest in dem Bereich, in dem sich das Federelement (28) und das Führungselement (26) überlappen, bogenförmig erstreckt.

7. Betätigungseinheit (10) nach einem der voranstehenden Ansprüche, **dadurch gekennzeichnet, dass** der Basisabschnitt (20) des Grundteils (12) eine Mittellängsebene (20') aufweist, wobei die Schwenkachse (18) des Hebelarms (14) und die Gelenkachse (34) zueinander und zur Mittellängsebene (20') des Basisabschnitts (20) parallel orientiert sind, wobei die Gelenkachse (34) zur Mittellängsebene (20') des Basisabschnitts (20) einen geringeren Abstand aufweist als die Schwenkachse (18) des Hebelarms (14).

8. Betätigungseinheit (10) nach einem der voranstehenden Ansprüche, **dadurch gekennzeichnet, dass** am Basisabschnitt (20) des Grundteils (12) eine Nuss (54) um eine Drehachse (56) drehbar gelagert ist, wobei die Drehachse (56) orthogonal zur Mittellängsebene (20') des Basisabschnitts (20) orientiert ist, und wobei die Gelenkachse (34) einen geringeren Abstand von der Drehachse (56) der Nuss (54) aufweist als die Schwenkachse (18) des Hebelarms (14).

9. Betätigungseinheit (10) nach einem der voranstehenden Ansprüche, **dadurch gekennzeichnet, dass** die Kontur (30) des Führungselements (26) konvex abgerundet ist und die Gegenkontur (32) am Grundteil (12) konkav abgerundet ist.

10. Paniktürverschluss (100) zur Verriegelung und/oder Entriegelung eines schwenkbaren Tür- oder Fensterflügels (204) an einem Tür- oder Fensterrahmen (202), mit einer Betätigungseinheit (10) nach einem der voranstehenden Ansprüche.

11. Paniktürverschluss (100) nach dem voranstehenden Anspruch, **dadurch gekennzeichnet, dass** eine Schließeinrichtung (102) mit zumindest einem Schließelement (104) vorgesehen ist, wobei die Schließeinrichtung (102) mit der Betätigungseinheit (10) derart gekoppelt ist, dass das Schließelement (104) mittels der Betätigungseinheit (10) betätigbar ist.

12. Paniktürverschluss (100) nach dem voranstehenden Anspruch, **dadurch gekennzeichnet, dass** ein Schließblech (106) vorgesehen ist, mit dem das Schließelement (104) der Schließeinrichtung (102) in Eingriff bringbar ist.

13. Tür- oder Fensteranordnung (200) mit einem Rahmen (202), einem schwenkbar am Rahmen (202) gelagerten Flügel 204) und einem Paniktürverschluss (100) nach einem der drei voranstehenden Ansprüche.
